# EUROPÄISCHE PATENTANMELDUNG

(11) **EP 0 448 131 A2**
(43) Veröffentlichungstag der Anmeldung: **25.09.1991**
(21) Anmeldenummer: 91107818.6
(22) Anmeldetag: 09.11.1985
(51) Int. Cl.: A62B 18/00, F04D 29/26

(54) **Atemschutzmaske**

(30) Priorität: 15.11.1984 DE 3441747; 28.06.1985 DE 3523097
(62) Teilanmeldung aus: 85114291.9
(71) Anmelder: GfG Gesellschaft für Gerätebau mbH, D-44143 Dortmund (DE)
(72) Erfinder: Hübner,Hans Jörg, W-4600 Dortmund 1 (DE); Rische,Heribert, W-4600 Dortmund 1 (DE)
(74) Vertreter: Kaewert, Klaus

(57) **Zusammenfassung**

Nach der Erfindung werden für Atemschutzmasken Belüftungsgeräte mit besonderem Lüfter verwerdet. Der Lüfter (7a) besitzt ein exzentrisch auf seiner Antriebswelle angeordnetes Lamellenrad (6a).

## Beschreibung

Die Erfindung betrifft ein batteriebetriebenes Belüftungsgerät für Atemschutzmasken mit einer mindestens den Kopf umhüllenden Haube.

Atemschutzmasken werden z. B. zur Feuerbekämpfung benötigt. Im Kriegsfall sind Atemschutzmasken vor allen Dingen zum Schutz vor biologischen und chemischen Kampfmitteln erforderlich.

Üblicherweise besitzen die Atemschutzmasken Aktivkohlefilter mit Blechgehäuse. Die Maske selbst besteht in der Regel aus Gummi oder gummiähnlichem Material und umschließt das Gesicht mit Augen, Mund und Nase. Die Maske wird mit hinter den Kopf zu legenden Bändern stramm gegen den Kopf gedrückt. Dies ist bei Verletzten, insbesondere Kopfverletzten nicht möglich.

Nach einem anderen Vorschlag besteht die Maske aus einer mindestens den Kopf umhüllenden Haube, die beim Tragen unten offen ist und über eine flexible Luftzuführungsleitung mit einem separat getragenen Belüftungsgerät verbunden ist. Für diesen Zweck geeignete Folien sind so leicht, daß sie keine Gewichtsbelastung für einen Verletzten, auch einen Kopfverletzten darstellen. Der Kopf wird nicht durch das Gewicht eines an der Haube befestigten Filters belastet, sondern der Filter ist in das separat getragene Belüftungsgerät integriert. Dabei werden Atemschwierigkeiten in bekannter Weise dadurch vermieden, daß der Verletzte nicht mehr selbst die Atemluft ansaugt und den Widerstand im Filter überwinden muß, sondern die Atemluft über ein separat betriebenes Belüftungsgerät mit Überdruck geliefert wird. Vorteilhafterweise bewirkt der Überdruck ein Ausspülen der Haube.

Ein weiterer wesentlicher Vorteil des Überdruckes in der Haube ist eine Beseitigung jeglicher Dichtprobleme.

Ferner ist von Vorteil, daß die von dem Verletzten verbrauchte Atemluft mit ausgespült wird.

Die oben beschriebenen Leistungen lassen sich allerdings mit herkömmlichen Belüftungsgeräten nicht erfüllen. Zwar könnten herkömmliche Gebläse vergrößert werden. Das hat aber nicht nur ein größeres bauliches Volumen für den Lüfter, sondern auch größere Motoren und größere Batterien zur Folge. Das wäre jedoch aus ergonomischer Sicht von entscheidendem Nachteil. Der Erfindung liegt daher die Aufgabe zugrunde, die Leistung von Gebläsen ohne die oben erwähnten Nachteile zu verbessern.

Zwar ist in der EP-130707 ein nicht veröffentlichter Lösungsvorschlag für ein batteriebetriebenes Belüftungsgerät enthalten, der in Fig. 10 unter anderem ein Lamellenrad für das Belüftungsgerät zeigt. Die zu dem Lamellenrad der älteren Patentanmeldung gehörige Konzeption sieht aber vor, daß der das Lamellenrad umgebende Strömungskanal schneckenförmig verläuft. Damit soll der Druckverlauf im Strömungskanal optimiert werden. Diese Konzeption baut auf vorhandenem Wissen und Erfahrung auf.

Die Erfindung geht einen anderen Weg. Nach der Erfindung ist nämlich ein exzentrisch auf der Motorwelle sitzendes Lamellenrad vorgesehen. Die Exzentrizität bringt eine zusätzliche Dynamik in den Ansaugvorgang. Es entstehen Druckstöße bzw. Saugspitzen, die eine sehr vorteilhafte Filterleistung bewirken. Darüber hinaus wird der Transport der Atemluft in die Atemschutzmaske sehr gefördert. Das Lamellenrad des Gebläses besitzt vorzugsweise mindestens 6 und maximal 30 Lamellen.

Die Lamellen können aus Kunststoff oder Metall bestehen. Metall hat den Vorteil höherer Genauigkeit bei der Herstellung. Während beim Gießen der Lamellen bzw. des Lamellenrades aus Kunststoff sich die Masse absetzt und eine nicht kontrollierbare Gewichtsverteilung beim Aushärten steht, hat die genauere Fertigung aus Metall eine gleichmäßigere Gewichtsverteilung zur Folge. Es entsteht eine geringe Unwucht, die gut ausgeglichen werden kann. Die Folge ist ein besonders ruhiger Lauf und die Möglichkeit zu extrem hohen Drehzahlen.

Mit der hohen Drehzahl läßt sich eine Gebläseleistung von 200 l/min (ohne Filter) erreichen. Dabei kommt eine Motorleistung von 0,1 - 0,2 W/l zur Anwendung.

Eine weitere Verbesserung ergibt sich, wenn für das Lamellenrad Aluminium statt Stahl verwendet wird. Mit derartigen Lamellenrädern sind Betriebsdrehzahlen von 10 000 Upm möglich.

Bei Verwendung von Aluminium statt Stahl ergibt sich eine geringere Masse. Das macht das Gebläse gegenüber anderen Gebläsen schlagunempfindlich.

Der Gebläsemotor wird im Gehäuse des Belüftungsgerätes verschraubt. In Betracht kommen auch andere Befestigungsmöglichkeiten. Besonders vorteilhaft ist eine Steckverbindung, wobei der Motor außen mit längsverlaufenden Profilen und das ihn umgebende Gehäuse mit entsprechenden Nuten oder Kerben versehen ist. Die in Längsrichtung verlaufenden Profile können auch im umgebenden Gehäuse und die Nuten bzw. Kerben im Motor angeordnet sein. Eine derartige Steckverbindung bildet eine Nut-/Federverbindung.

Vorzugsweise bildet das den Motor umgebende Gehäuse eine Hülse mit einem innen angeordneten Steg, gegen den von der einen Seite der Motor und von der anderen offenen Seite das Lamellenrad gesetzt wird. Die beiden offenen Enden werden mit Deckeln verschlossen. Die Deckel können verschweißt oder verklebt werden. Dann bildet das Gehäuse mit Motor und Flügelrad bzw. Lamellenrad ein Austauschteil.

Für das Flügelrad bzw. Lamellenrad umgebende Gehäuse ist es von Vorteil, wenn der Eintrittskanal und die Übergänge zum Austrittsstutzen poliert sind. Das verringert die Strömungswiderstände.

Desgleichen ist von Vorteil, wenn der das Lamellenrad umgebende Hohlraum des Gehäuses in Drehrichtung des Lamellenrades hinter dem Austrittsstutzen sich möglichst verringert, d. h. mit dem zum Drehen des Lamellenrades notwendigen Spiel sich möglichst schließend an das Lamellenrad anlegt. Von Vorteil ist eine Gehäuseinnenraumform, die in der die Stirnfläche des Lamellenrades zeigenden Ansicht das Lamellenrad mit zunehmend größerem Abstand wie ein Schneckengehäuse umgibt.

In der Zeichnung sind verschiedene Ausführungsbeispiele der Erfindung dargestellt. Es zeigen:
Fig. 1 und 2 ein erfindungsgemäßes Belüftungsgerät,
Fig. 3 und 4 zeigen ein zweites erfindungsgemäßes Belüftungsgerät.

Wirkungsweise und Funktion des dargestellten Belüftungsgerätes sind wie folgt:
Das Belüftungsgerät saugt Frischluft über einen oder mehrere Aktivkohlefilter an und bläst diese von Staub, chemischen und biologischen atemschädlichen Mittel befreit als gereinigte Atemluft über die Atemluftschläuche in die erfindungsgemäße Haube. Die zugeführte gereinigte Frischluft deckt den Sauerstoffbedarf eines Verletzten und wird dann nach außen abgeführt. Mit dem Belüftungsgerät können einer oder mehrere Verletzte mit Atemluft versorgt werden. Das beigefügte Zubehör ermöglicht den Anschluß von ein oder zwei Filtern und/oder einem oder zwei Atemluftschläuchen mit erfindungsgemäßen Hauben. Das in das Belüftungsgerät eingebaute Gebläse wird von der eingebauten austauschbaren Batterie mit einer Spannung von 12 Volt versorgt. Es kann aber auch über das im Zubehör befindliche Anschlußkabel von der 24-Volt-Stromversorgung aus dem Bordnetz eines Kraftfahrzeuges gespeist werden. Das gleiche gilt für die Versorgung aus einem 12-Volt-Bordnetz eines Kraftfahrzeuges. Im Falle des Anschlusses an eine 24-Vol-Fremdstromversorgung findet im Anschlußkabel eine Reduzierung der Spannung auf 12 Volt statt.

Das Belüftungsgerät fördert mit frischen Batterien oder bei Anschluß an ein Kraftfahrzeug eine konstante Luftmenge, in der Stufe I von ca. 120 l/min. Diese Menge reicht im Normalfall aus, zwei liegende Personen mit Atemluft zu versorgen. Mit zunehmender Betriebsdauer der Batterie nimmt ihre Spannung ab. Im gleichen Verhältnis sinkt der Luftstrom. In der Schaltstufe II mit zwei frischen Filtern wirde eine Luftmenge von ca. 60 l/min erreicht. Bei der Verwendung einer Lithiumbatterie sinkt die Spannung innerhalb von 3 Stunden auf etwa die Hälfte ab. Die Luftförderleistung nimmt demzufolge in der gleichen Zeit auf 30 l/min ab.

Die Figuren 1 und 2 zeigen ein weiteres erfindungsgemäßes Belüftungsgerät. Dieses Belüftungsgerät besitzt Gehäuseteile 1a, 2a, 3a und 4a. Das Gehäuseteil la umschließt ein Lamellenrad 6a sowie den Gebläsemotor 7a. Das Gehäuseteil 3a umschließt ein Batteriepack 5a. Das Gehäuseteil 2a ist ein Zwischenstück zwischen den Teilen 1a und 3a und umschließt den Schaltkreis für das Belüftungsgerät. Ferner nimmt es den Schalter 10a sowie die Einrichtungen zur optischen und akustischen Warngebung bzw. Spannungsanzeige auf. Dabei befindet sich der elektrische Schaltkreis zum größten Teil auf einer Leiterplatte 9a. Die Verbindung zwischen dem Schaltkreis und dem Batteriepack wird über eine Steckverbindung 8a erzielt. Diese Steckverbindung ist zentrisch angeordnet und ermöglicht es, das Batteriepackgehäuse auf das Teil 2a aufzuschrauben unter gleichzeitiger Herbeiführung des elektrischen Kontaktes zwischen dem Schaltkreis und dem Batteriepack 5a.

Der Batteriepack hat eine runde Form, so daß sich das zylindrische Gehäuse des Belüftungsgerätes im Teil 3a zylindrisch fortsetzen kann. Der Batteriepack 5a besteht aus Lithiumzellen. Wahlweise finden auch Manganzellen Verwendung.

Der Motor 7a und der Batteriepack 5a sind auf eine Leistung von 0,1 - 0,2 W/l für eine Gebläseleistung von 200 l/min (ohne Filter) ausgelegt.

Das Lamellenrad 6a sitzt nach Figur 1 exzentrisch auf der Motorwelle. Es ist von einer zylindrischen Gehäusebohrung umgeben, die mit der Mittelachse eines Motors 7a und des Lamellenrades 6a fluchtet. An die Gehäusebohrung schließt sich tangential der strichpunktiert dargestellte Anschlußstutzen mit einer entsprechenden Bohrung. Das Lamellenrad 6a zieht die Luft durch den zentrischen Gehäusestutzen an. Aufgrund der der Luft mittels der Lamellen des Lamellenrades 6a vermittelten Znetrifugalkräfte wird die Luft in radialer Richtung stark beschleunigt und der notwendige Druck zur Erzeugung der gewünschten Fördermenge an Luft erzeugt. Das Lamellenrad 6a besteht aus Kunststoff. In diesem Fall ist es gegossen oder es besteht aus Metall. Die Fertigung aus Metall hat den Vorteil der besseren Gewichtsverteilung. Das Lamellenrad 6a besitzt 22 Lamellen.

Figur 3 zeigt ein zweites Ausführungsbeispiel für das Belüftungsgerät. Dieses Ausführungsbeispiel unterscheidet sich von dem nach Figur 1 und 2 durch eine extrem kurze und leichte Bauweise, durch die Möglichkeit der vom Batteriepack unabhängigen Handhabung beim Anschluß an ein Bordnetz sowie durch ein verbessertes Gebläse.

Im einzelnen besitzt dieses Belüftungsgerät ein Gehäuse 2b, ein Lamellenrad 4b, einen Deckel 3b, einen weiteren Deckel 7b, eine Stift- oder Schraubverbindung 18b, 19b, Steckkontakte 8b, einen Batteriepack 9b, einen Befestigungsring 10b, Schrauben/Stifte 20b, 21b, eine Leiterplatte 6b, einen in eine topfförmige Ausnehmung des Lamellenrades 4b ragenden Kragen 17b des Deckels 3b, einen Anschluß 13b für Fremdstromversorgung, eine Spannungsanzeige 14b für den Batteriestand, eine Leuchtdiode 16b als optisches Alarmzeichen für notwendigen Batteriewechsel, einen Schalter 11b, 12b für die Betätigung des Motors 5b und einen Anschluß 15b für eine extern angeordnete Hupe.

Der Batteriepack 9b besteht aus Lithiumzellen. Die Batterie 9b bildet zusammen mit ihrem Kunststoffgehäuse ein Wegwerfteil. Der Batteriepack 9b besitzt einen Kragen,hinter den der Ring 10b zur Befestigung des Batteriepackes greift. Der Ring 10b ist mit dem Gehäuse 2b über einen Bajonettverschluß verbunden. Der Ring 10b bildet einen Überwurfring. Durch eine Vierteldrehung bis eine halbe Drehung wird der Ring in Schließstellung gebracht bzw. wieder entriegelt. In den Kragen und motorseitigen Deckel des Gehäuses des Batteriepacks 9b ist der Stecker eines Steckkontaktes 8b eingegossen. Zu dem Steckkontakt 8b gehört eine Steckerbuchse, die in den Deckel 7b integriert ist. Die Steckerbuchse ist mit Loctite in den Deckel 7b eingeklebt. Der Deckel 7b schützt den Motor 5b und den im Gehäuse 2b angeordneten Schaltkreis vor Staub und anderen nachteiligen Einflüssen. Zugleich schließt er das Gehäuse 2b derart ab,daß das Belüftungsgerät auch ohne Batteriepack 9b bei Stromversorgung aus einem Bordnetz (Fremdstromversorgung) betrieben werden kann.

Der Schaltkreis für das Belüftungsgerät befindet sich auf einer Leiterplatte 6b die hinter den Deckel 7b im Motorraum des Belüftungsgerätes geschützt angeordnet ist. Die Leiterplatte 6b wird über den Steckkontakt 8b aus dem Batteriepack 9 mit Strom versorgt. Gegenüber dem Ausführungsbeispiel nach Figur 1 und 2 entfällt damit ein vorher vorgesehener Steckkontakt.

Die Leiterplatte 6b bzw. der darauf angeordnete Schaltkreis wirkt mit den Teilen 15b, 13b,14b,16b und 11b,12b zusammen. Diese Teile sind im Gehäuse 2b zum Demontieren lösbar angeordnet. Die lösbare Anordnung soll eine Reparatur ermöglichen. Ferner ist die Anordnung in dem den Motorraum bildenden Bereich des Gehäuses 2b vorgesheen. Das Gehäuse 2b ist ein Spritzgußgehäuse und besteht aus Kunststoff. Die Wandstärken des Gehäuses 2b sind auf das für eine schlag- und stoßfeste Ausbildung erforderliche Maß reduziert. Zur Befestigung des Deckels 7b besitzt das Gehäuse 2b Stege, die mit den Stiften/Schrauben 18b, 19b zusammenwirken. Die Leiterplatte 6b ist davon unabhängig mit Stiften/Schrauben 20b, 21b an dem Deckel 7b gehalten.

Der Motor 5b ist auf eine Drehzahl von 10 000 Umdrehungen/min ausgelegt. Das Lamellenrad 4b sitzt mit 5 mm Exzentrizität auf dem Motorzapfen. Dort ist es verklebt. Das Lamellenrad besteht aus zwei ringförmigen Scheiben, zwischen denen eine Vielzahl von Lamellen gleichmäßig am Kreisumfang verteilt angeordnet sind. Die Breite des Lamellenrades 5b ist etwa 34 mm. Der Durchmesser etwa 85 mm. Das gesamte Lamellenrad 4b besteht aus Aluminium.

Der das Lamellenrad umgebende Gehäuseraum besitzt eine andere Form als das Belüftungsgerät nach Figur 1 und 2. Das Gehäuse 2b läßt um das Lamellenrad 4b einen sich zunehmend erweiternden Raum nach Art eines Schneckengehäuses. Die größte Erweiterung befindet sich im Bereich des Austrittsstutzens, die größte Verringerung in Drehrichtung des Lamellenrades 4b hinter dem Austrittsstutzen.

Der Deckel 3b besitzt den Ansaugstutzen für die zentrische Luftzuführung bzw. Ansaugung in das Lamellenrad. Der Deckel 3b ist mit dem Gehäuse 2b verklebt und besitzt wahlweise an der Seite zum Lamellenrad 4b hin eine glatte Fläche. Von Vorteil ist die aus Figur 3 ersichtliche Ausbildung mit einem Stutzen 17b, der in eine topfförmige Ausnehmung des Lamellenrades 4b ragt und die Luft unter Erzeugung günstiger Strömungsverhältnisse in das Innere des Lamellenrades 4b lenkt.

## Patentansprüche

1. Batteriebetriebenes Belüftungsgerät mit Lamellenrad für Atemschutzmaske, insbesondere für BC-Schutzmaske für Verletzte, mit einer mindestens den Kopf umhüllenden Haube, bei der das Belüftungsgerät separat getragen wird und ein Filter in bzw. an dem Belüftungsgerät vorgesehen ist, dadurch gekennzeichnet, daß das Lamellenrad (4 b, 6 a) exzentrisch auf der Antriebswelle angeordnet ist.

2. Vorrichtung nach Anspruch 1, dadurch gekennzeichnet, daß die Exzentrizität zwischen 3 und 10 mm beträgt.

3. Vorrichtung nach Anspruch 1 oder 2, dadurch gekennzeichnet, daß das Lamellenrad von einem zylindrischen Gehäuse derart umgeben ist, daß das Lamellenrad beginnend in Drehrichtung hinter dem Austrittsstutzen einen zunehmenden Abstand von der Gehäuseinnenwand aufweist.

4. Vorrichtung nach einem oder mehreren der Ansprüche 1 - 3, dadurch gekennzeichnet, daß ein die Luft führender Stutzen (17 b) in einer Ausnehmung des Lamellenrades (6 a) ragt.

5. Vorrichtung nach einem oder mehreren der Ansprüche 1 - 4, gekennzeichnet durch ein metallisches Lamellenrad (4 b, 6 a).

6. Vorrichtung nach Anspruch 5, gekennzeichnet durch ein Lamellenrad (4 b) aus Aluminium.
